# EUROPÄISCHE PATENTSCHRIFT

(11) **EP 1 167 908 B1**
(45) Veröffentlichungstag und Bekanntmachung des Hinweises auf die Patenterteilung: **27.04.2005**
(21) Anmeldenummer: 01114615.6
(22) Anmeldetag: 19.06.2001
(51) Int. Cl.: F26B 21/08

(54) **Verfahren und Vorrichtung zum nicht-thermischen Trocknen von mit einem Wasserbasislack frisch lackierten Gegenständen, insbesondere Kraftfahrzeugkarosserien**
Process and apparatus for non-thermal drying of objects freshly painted with a water-based paint, in particular car bodies
Procédé et dispositif de séchage non-thermique d'objets peints fraîchement avec une peinture à base d'eau, notamment de carrosseries automobiles

(30) Priorität: 21.06.2000 DE 10030383
(43) Veröffentlichungstag der Anmeldung: 02.01.2002
(73) Patentinhaber: DaimlerChrysler AG, 70567 Stuttgart (DE)
(72) Erfinder: Speck, Hans-Joachim, 71034 Böblingen (DE)

(56) Entgegenhaltungen:
- WO-A-95/08745
- DE-A- 3 637 737
- DE-C- 19 781 220
- DE-U- 29 504 040
- FR-A- 1 025 426
- US-A- 5 361 511

## Beschreibung

Die Erfindung geht aus von einer Vorrichtung zum nicht-thermischen Trocknen von mit einem Wasserbasislack frisch lackierten Gegenständen, insbesondere von Kraftfahrzeugkarosserien nach dem Oberbegriff von Anspruch 1 wie sie beispielsweise aus der DE 196 44 717 A1 als bekannt hervorgeht.

Die Erfindung betrifft auch eine Verfahren zum Betreiben einer derartigen Vorrichtung.

Serienmäßig lackierte Gegenstände, insbesondere Fahrzeugkarosserien werden in mehreren Lagen lackiert, wobei aus Umweltschutz-Gründen zumindest für die Grundierung und die Füllerlackierung meist Wasserbasislacke verwendet werden. Diese Lacke lassen sich jedoch nicht naß in naß applizieren, sondern es muß vor jeder folgenden Applikation einer weiteren Lackschicht die zuvor aufgetragene Wasserbasislackschicht auf bestimmte maximal zulässige Restfeuchten von etwa 5 bis 10 Gew.-% getrocknet werden. Höhere Restfeuchten würden beim abschließenden thermischen Einbrennen des gesamten Lagenverbundes der Lacke zu Aufbrüchen des Lackes führen, weil die Menge des aus der Restfeuchte freigesetzte Wasserdampfes nicht durch den Lagenverbund schnell genug hindurchdiffundieren kann.

Bisher erfolgt das Zwischentrocknen der einzelnen Lagen insbesondere von Wasserbasislacken auf thermischem Wege in einem Trockentunnel, bei dem der Lack auf den Fahrzeugkarosserien durch heiße Umluft und/oder durch Wärmestrahler erwärmt und so das enthaltene Wasser vorsichtig verdampft wird. Die feuchtigkeitsbeladene Abluft wird - eventuell nach einer Wärmerückgewinnung - als ganzes dem Trocknungsprozeß entzogen. Dies ist ein sehr energie-intensiver Trocknungsvorgang, zummal nicht nur die Trocknungsluft laufend auf hohe Temperaturwerte, sondern auch die Fahrzeugkarosserien zunächst aufgeheizt und anschließend wieder abgekühlt werden müssen.

Deshalb hat man sich ein weniger energie-intensives Trocknungsverfahren zumindest für Wasserbasislacke überlegt, welches im Prinzip in der eingangs genannten Druckschrift beschrieben ist. Im Ansatz ist dieser Vorschlag richtig. Ein darin nicht gelöstes Problem besteht in einem unterschiedlichen Anfall von Feuchtigkeit auf seiten der frisch lackierten Gegenstände. Im Produktionsalltag werden die frisch lackierten Gegenstände nicht in stets gleichbleibender zeitlicher Folge in die Lacktrocknungsanlage eingebracht, sondern es ist diesbezüglich mit einem Wechsel, z.B. mit mehr oder weniger langen Unterbrechungen oder mit einem Neubeginn der Produktion zu rechnen.

Aus der DE 295 04 040 U1 ist ein Industrietrockner mit einer Lufttrocknungseinrichtung bekannt, die zwei Wärmetauscher, einen Luftkühler und einen Lufterhitzer umfasst. Auch die DE 197 81 220 C1 beschreibt eine Vorrichtung zum Trocknen von dünnen Schichten, die eine Kühlvorrichtung zum Kondensieren und eine Heizvorrichtung zum Wiedererwärmen der Umluft aufweist. Ausgehend von diesen Kühlvorrichtungen besteht der Bedarf, die Lufttrocknung noch effektiver und hochgenauer einzustellen.

Aufgabe der Erfindung ist es, die gattungsgemäß zugrundegelegte Vorrichtung und das Verfahren zum Betreiben der Vorrichtung dahingehend zu verbessern, daß auch bei einem unterschiedlichen und vor allem rasch wechselnden Angebot von Feuchtigkeit auf seiten der lackierten Gegenstände diese stets auf eine bestimmte Ziel-Restfeuchte getrocknet werden können und gleichwohl eine konstante Aufenthaltszeit der lackierten Gegenstände in der Lacktrocknungsanlage eingehalten werden kann. Eine Uberschreitung der Ziel-Restfeuchte im getrockneten Lack, also ein unzureichendes Trocknen des Lackes, verursacht beim späteren Lackeinbrennen Lackaufbrüche mit zeit- und kostenintensiver Nacharbeit und mit schwerwiegenden logistischen Problemen. Andererseits soll die Lackierung nicht übertrocknet werden, weil dies für eine gute Anbindung der nachfolgend applizierten Lackschicht ungünstig ist. Abgesehen davon wäre ein Übertrocknen auch unter Energie- und Kostengesichtspunkten unwirtschaftlich. Andererseits kann aus logistischen Gründen eine unterschiedliche Aufenthaltszeit der Lackierten Gegenstände in der Lacktrocknungsanlage nicht zugelassen werden.

Die genannte Aufgabe wird durch die Merkmale von Anspruch 1 bzw. von Anspruch 8 gelöst.

Entscheidend für eine zuverlässige Einhaltung der Zielrestfeuchte zumindest in einem zulässigen Toleranzfeld ist eine rasche Anpassung der Trocknungsleistung der Anlage an das wechselnde Feuchtigkeitsangebot. Eine rasche Anpassung wird erfindungsgemäß luftseitig durch eine Veränderung eines getrockneten und eines unbehandelten Teilluftstromes erreicht. Bei hohem Feuchtigkeitsangebot auf seiten der lackierten Gegenstände wird ein hoher getrockneter Luftanteil gefahren; der unbehandelte Umluftanteil ist entsprechend geringer. Bei geringem Feuchtigkeitsangebot ist es umgekehrt; dann wird der getrocknete Luftanteil zugunsten des unbehandelten Umluftanteils reduziert. Die Lufttrocknungseinrichtung ist mit ihrer Trockenleistung so ausgelegt, daß auch bei maximal erforderlichem, getrocknete Teilluftstrom mit Sicherheit noch die Umluft-Zielfeuchte eingehalten werden kann. Bei reduziertem Anteil an zu trocknender Luft wird die Luft zwar aufgrund der installierten Trocknerkapazität gegenüber dem oben erwähnten Zustand übertrocknet, was jedoch aufgrund der Vermischung mit dem unbehandelten Anteil nicht schädlich ist; in jedem Fall kann kurzfristig die gewünschte Umluft-Zielfeuchte eingehalten werden. Eine Übertrocknung der getrockneten Luft ist aus energetischen Gesichtspunkten ohne weiteres vertretbar, weil die Energiebilanz auch bei übertrocknetem Anteil nicht wesentlich anders ausfällt als im Auslegungsfall. Es muß lediglich einmal eine entsprechende Kapazität einer Trocknungsleistung installiert werden.

Zweckmäßige Ausgestaltungen der Erfindung können den jeweiligen Unteransprüchen entnommen werden; im übrigen ist die Erfindung anhand eines in der Zeichnung dargestellten Ausführungsbeispieles nachfolgend noch erläutert; dabei zeigen:
- Fig. 1: ein schematisch dargestelltes Ausführungsbeispiel einer Tunneltrockenanlage zum nicht-thermischen, zweistufigen Trocknen eines auf Kraftfahrzeugkarosserien frisch applizierten Wasserbasislackes und
- Fig. 2: die Lufttrocknungseinrichtung der Anlage nach Figur 1 in datailreicherer Darstellung und mit zugehörigen Peripheriegeräten.

Die Figuren zeigen eine Verfahrensanlage zum nicht-thermischen Trocknen von mit einem Wasserbasislack frisch lackierten Gegenständen, z.B. von Kraftfahrzeugkarosserien 2, die auf Karosserieträgern 3 aufgelagert sind, welche ihrerseits auf dem luftdurchlässigen Boden 4 eines Trockentunnels 1, 1' mit konstanter Fördergeschwindigkeit durch diesen hindurchbefördert werden. Dabei handelt es sich beim dargestellten Ausführungsbeispiel um einen zweistufigen Trockentunnel mit zwei aneinander anschließenden, aber voneinander abschottbaren Tunnelabschnitten 1 und 1' einer ersten bzw. einer zweiten Trockenstufe. Vor und hinter den Tunnelabschnitten der beiden Trockenstufen ist jeweils eine ebenfalls abschottbare Schleusenkammer 14 bzw. 14' vorgesehen. Das Abschotten der Tunnelabschnitte untereinander bzw. zu den Schleusenkammern kann durch Hubtore oder durch quer bewegliche Schiebetore geschehen.

Die dargestellte Lacktrocknungsanlage enthält für ein nichtthermisches Trocknen eine Lufttrocknungseinrichtung 11, der die feuchtigkeitsbeladene Luft aus dem Trockentunnel über einen Abluftstrang und ein Sauggebläse 6 zugeführt wird. In der Lufttrocknungseinrichtung ist eine Kältefalle 15 enthaltenden, an der die Feuchtigkeit der Luft kondensativ entzogen wird. Die getrocknete Luft kann mittels eines Zuluftgebläses 31 über eine Zuluftleitung 32 in den Trockentunnel zurückgeleitet werden.

Die zu trocknenden Karosserien werden an dem einen Ende in den Trockentunnel eingeschleust, die Oberflächen der Gegenstände darin mit trockener Luft zwangskonvektiv beaufschlagt und nach dem Trocknen der Lackierung die Karosserien aus dem Trockentunnel ausgeschleust. Nach dem Durchtritt der Luft durch den Trockentunnel wird die feuchtigkeitsbeladene Luft daraus abgesaugt, der Luft in der Lufttrocknungseinrichtung 11 die enthaltene Feuchtigkeit auf kondensativem Wege entzogen und die Luft so auf einen bestimmten Zielwert von absoluter Restfeuchtigkeit - im folgenden "Umluft-Zielfeuchte" genannt - getrocknet und wieder in den Trockentunnel eingeblasen.

Aufgrund des Trocknungsprozeß' bzw. in der Trocknungsanlage soll der auf den Fahrzeugkarosserien applizierte Lack auf eine bestimmte, stets gleichbleibende Ziel-Restfeuchte getrocknet werden. Jedoch ist auf seiten der lackierten Fahrzeugkarosserien aufgrund unterschiedlicher Beladungsdichte im Trockentunnel mit einem unterschiedlichen und u.U. auch rasch wechselnden Angebot von Feuchtigkeit zu rechnen. Aus logistischen Gründen kann eine unterschiedliche Aufenthaltszeit der lackierten Fahrzeugkarosserien im Trockentunnel nicht zugelassen werden.

Um das wechselnde Feuchtigkeitsangebot in der Lufttrocknungseinrichtung trägheitsarm ausregulieren zu können, sind erfindungsgemäß eine reihe von Maßnahmen vorgesehen. Vom Abluftstrom zweigt an der Verzweigungsstelle 5, d.h. noch vor dem Sauggebläse 6 eine By-Pass-Leitung 30 ab, die die Lufttrocknungseinrichtung 11 umgeht und somit Luft unbehandelt zum Zuluftgebläse 31 leitet. Das Sauggebläse 6 fördert demgemäß nur einen maximal etwa 60 Vol.-% der insgesamt zirkulierten Luft betragenden Anteil der insgesamt zirkulierten Luft durch die Luftrocknungseinrichtung 11 hindurch. Aufgrund eines drehzahlveränderbaren Antriebes 7 des Sauggebläse ist dieser Anteil rasch variabel. Die Luftrocknungseinrichtung ist so dimensioniert und ausgelegt, daß bei maximaler Feuchtigkeitsbeladung der Abluft und bei maximaler Beaufschlagung der Luftrocknungseinrichtung die darin behandelte Luft auf einen deutlich geringeren, vorzugsweise den halben Wert der Umluft-Zielfeuchte trockenbar ist. Die durch die By-Pass-Leitung strömende, unbehandelte Luft und die an der Luftrocknungseinrichtung austretende, getrocknete Luft vereinigen sich vor dem Zuluftgebläse wieder, so daß die getrocknete und die unbehandelte Luft im Zuluftgebläse gemischt und gemeinsam dem Trockentunnel wieder zugeleitet werden.

Mittels eines zuluftseitigen (10) und eines abluftseitigen Feuchtigkeitsfühler 9 werden Feuchtigkeitsdaten der zirkulierten Luft an den betreffenden Stellen erfaßt und diese Meßdaten in einem Regler 8 verarbeitet. Der Regler verändert selbsttätig derart die Antriebsdrehzahl des Sauggebläses bzw. dessen Förderleistung, daß die gewünschte Umluft-Zielfeuchte zuluftseitig eingehalten werden kann.

Aufgrund dieser Ausgestalltung der Lacktrocknungsanlage wird bei unverändert hoher Kondensationsleistung in der Lufttrocknungseinrichtung 11 der getrocknete Teilluftstrom auf eine unterhalb der Umluft-Zielfeuchte liegende Restfeuchtigkeit getrocknet und der verbleibende, unbehandelte Teil der zirkulierten Luft nach Vermischen mit dem getrockneten Teilluftstrom in das Trocknergehäuse zurückgeleitet. Dadurch ist eine rasche Anpassung der Trocknungsleistung der Anlage an das wechselnde Feuchtigkeitsangebot möglich und es kann die Umluft-Zielfeuchte zumindest in einem zulässigen Toleranzfeld zuverlässig eingehalten werden. Die absolute Umluft-Zielfeuchte beträgt zwischen 3,0 bis 5,0 g Wasser je kg feuchter Luft, vorzugsweise etwa 4 ±0,2 g/kg.

Wenn frisch lackierte Fahrzeugkarosserie in ununterbrochener Folge in den Trockentunnel eingebracht werden, ist das Feuchtigkeitsangebot auf seiten der lackierten Gegenstände sehr hoch und kann als maximal angesehen werden. Dann wird der Anteil der zu trocknenden Luft auf einen hohen, maximalen Bruchteil - Näheres zu diesem Auslegungskriterium siehe weiter unten - der insgesamt zirkulierten Luftmenge liegt, erhöht; der unbehandelte Umluftanteil ist entsprechend geringer. Bei geringem Feuchtigkeitsangebot ist es umgekehrt; dann wird der getrocknete Luftanteil zugunsten des unbehandelten Umluftanteils reduziert. Die Lufttrocknungseinrichtung ist mit ihrer Trockenleistung so ausgelegt, daß auch bei maximal erforderlichem, getrocknete Teilluftstrom mit Sicherheit noch die Umluft-Zielfeuchte in der insgesamt zirkulierten Luft im Zulauf in den Trockentunnel (Feuchtigkeitsmeßfühler 10) eingehalten werden kann. Wenn hingegen aufgrund von Unterbrechungen oder Störungen in der vorausgehenden Karosserie-Lackierung viele Plätze im Trockentunnel unbesetzt sind und wenig Feuchtigkeit in den Trockentunnel eingebracht wird, so wird der zu trocknende Luftanteil zugunsten des unbehandelten Luftanteiles z.B. auf etwa 25 bis 30 Vol.-% reduziert, wobei die je Zeiteinheit insgesamt zirkulierte Luftmenge jedoch konstant gehalten wird.

Auch die Leistung des Kältekreislaufes der kondensativ wirkenden Kältefalle wird ungeachtet der Schwankungen des Feuchtigkeitsangebotes auf konstant hohem Niveau weitergefahren. Bei reduziertem Anteil an zu trocknender Luft wird die Luft zwar aufgrund der installierten Trocknerkapazität gegenüber einem Zustand mit hohem zu trocknenden Luftanteil übertrocknet, was jedoch aufgrund der Vermischung mit dem unbehandelten Anteil der zirkulierten Luft nicht nur unschädlich ist, sondern es kann in jedem Fall kurzfristig die gewünschte Umluft-Zielfeuchte eingehalten werden. Eine Übertrocknung der getrockneten Luft ist aus energetischen Gesichtspunkten nicht nur ohne weiteres vertretbar, sondern wegen der Vermischung mit der feuchteren, unbehandelten Luft zur Einhaltung der gewünschten Umluft-Zielfeuchte sogar erforderlich. Es muß lediglich eine entsprechende Kapazität einer Trocknungsleistung installiert werden.

Es hängt von der jeweiligen Auslegung der Lacktrocknungsanlage ab, wie hoch bei einem Betriebszustand eines höchsten Feuchtigkeitsangebotes der maximal erforderliche Anteil von zu trocknender Luft gemacht wird. Wird in der Lufttrocknungseinrichtung eine sehr hohe Kondensationsleistung installiert und demgemäß die darin behandelte Luft sehr stark ausgetrocknet, so braucht bei sehr hohem Feuchtigkeitseintrag in die Lacktrocknungsanlage die Lufttrocknungseinrichtung nur mit einem relativ geringen maximalen Anteil von beispielsweise 40 Vol.-% Trockenluft - bezogen auf die insgesamt zirkulierte Luftmenge - gefahren zu werden. Wird hingegen bei knapp bemessener Kondensationsleistung die in der Lufttrocknungseinrichtung behandelte Luft weniger stark getrocknet, so muß bei einem hohem Feuchtigkeitseintrag der Anteil der Trockenen Luft auf z.B. 60 % betragen. Wenn die in der Lufttrocknungseinrichtung behandelte Luft so stark getrocknet wird, daß sie im Vergleich zur Umluft-Zielfeuchte nur noch etwa die halbe Menge an Feuchtigkeit je Mengeneinheit Luft enthält, so wird bei einem maximal anzunehmenden Feuchtigkeitseintrag in die Lacktrocknungsanlage der Anteil an getrockneter Luft etwa 50 % der insgesamt zirkulierten Luftmenge betragen. Bei reduziertem Eintrag von Feuchtigkeit in die Lacktrocknungsanlage wird der Anteil an getrockneter Luft entsprechend reduziert, wobei aufgrund der gleichbleibend hoch betriebenen Kondensationsleistung die Restfeuchte der getrockneten Luft weniger hoch ist, die behandelte Luft dann also stärker getrocknet wird. Durch Vermischen der getrockneten Luft mit dem unbehandelten Luftanteil wird in der insgesamt zirkulierten Luft zuluftseitig in jedem Fall die gewünschte Umluft-Zielfeuchte eingehalten.

Grundsätzlich ist es denkbar, den Anteil der zu trocknenden Luft auf verschiedene Art und Weise zu variieren, z.B. durch Umlenklappen, die den Eintrittsquerschnitt in die By-Pass-Leitung 30 zugunsten oder zu Ungunsten des Eintrittsquerschnittes in die Lufttrocknungseinrichtung verändern. Bei dem in den Figuren dargestelten Ausführungsbeispiel ist das Sauggebläse 6 im Zulauf nur zur Lufttrocknungseinrichtung angeordnet. Der zu trocknende Luftanteil kann auch durch eine Veränderung der Förderleistung dieses Gebläses variiert werden. Auch dafür gibt es grundsätzlich unterschiedliche Möglichkeiten, z.B. durch Verstellen des Anstellwinkels der Förderschaufeln oder durch Veränderung der Antriebsdrehzahl des Fördergebläses 6. Es ist auch denkbar, den zu trocknenden Umluftanteil mittelbar dadurch zu variieren, daß der unbehandelte Umluftanteil unmittelbar durch Maßnahmen der oben erwähnten Art beeinflußt wird.

Die Lufttrocknungseinrichtung 11 ist im Prinzip ein im Strömungsquerschnitt stark erweiterter Kanal von vorzugsweise rechteckiger Querschnittsform, in dem mehrere Wärmetauscher angeordnet sind. Aufgrund des vergrößerten Strömungsquerschnittes strömt die Luft relativ langsam durch die Lufttrocknungseinrichtung hindurch, so daß es zu einem guten Wärmeaustausch darin kommt. Im vorderen Teil der Lufttrocknungseinrichtung sind die luftbeaufschlagten Wärmetauscherflächen 20 und 15 Kühlflächen, wogegen im hinteren Teil die Luft über Wärmetauscherflächen 16 wieder angewärmt wird.

Zur Erzeugung der erforderlich niedrigen Temperaturen an den Kühlflächen - der Taupunkt der feuchten Luft muß deutlich unterschritten werden - sind verschieden Kältemittelkreisläufe in der Lacktrocknungsanlage vorgesehen, die durch die genannten Wärmetauscher hindurchführen.

In diesem Zusammenhang ist zunächst ein Hauptkühlkreislauf zu erwähnen, der aus einem Kältemittelverdichter 17, aus mehreren parallel nebeinander angeordneten vom Kältemittel durchströmten Kältemittelkondensatoren 16, aus einer Drossel 18 und aus einer weiteren Schar von Wärmetauschern, nämlich den Kältemittelverdampfern 15, die eine Kältefalle darstellen, besteht. Um eine ausreichend niedrige Temperatur in der Luft und an den Wärmetauscherflächen zu erreichen, ist in Luftströmungsrichtung vor den Kältemittelverdampfern 15 noch eine Reihe von Vorkühlern 20 in der Lufttrocknungseinrichtung angeordnet, die ebenfalls als Kältemittelverdampfer fungieren, also Teil eines anderen Kältemittelkreislaufes, nämlich eines Nebenkühlkreislauf sind. Die Hauptkomponenten dieses nebengeordneten Kältemittelkreislaufes sind ebenfalls ein Kältemittelverdichter 22, mehrere nebeinander in einer Abwärmeluftleitung 25 angeordnete Kältemittelkondensatoren 21, einer Drossel 23 und den bereits erwähnten, vorne in der Lufttrocknungseinrichtung befindlichen Kältemittelverdampfern 20. Für das Kältemittel strömungsmäßig parallel ist ein weiterer Kältemittelverdampfern 20' vorhanden, der in einer weiter unten noch näher zu behandelnden Überschußluftleitung 35 angeordnet ist und die darin geförderte Überschußluft abkühlt.

Durch die Kältemittelverdampfer 20 des Nebenkühlkreislaufes wird die in die Lufttrocknungseinrichtung einströmende Luft vorgekühlt. Die entzogene Wärme wird über die in der Abwärmeluftleitung 25 angeordneten Kältemittelkondensatoren 21 an unbeteiligte Hallenluft abgegeben, die mittels des Kühlgebläses 24 durch die Kältemittelkondensatoren und durch die Abwärmeluftleitung hindurch schließlich über das Hallendach 26 ins Freie gefördert wird.

Bei Eintritt der Luft in die Reihen der Kältemittelverdampfer 15 des Hauptkühlkreislaufes ist diese dank der Wirkung des Nebenkühlkreislaufes bereits auf Temperaturen nahe des Gefrierpunktes vorgekühlt. Das Kältemittel des Hauptkühlkreislaufes hat in den Kältemittelverdampfern - je nach Stärke der Luftbeaufschlagung der Lufttrocknungseinrichtung - eine Temperatur von -10 bis -20 °C. Bei hohem Luftdurchsatz stellt sich eine höhere Temperatur ein als bei geringerem Luftdurchsatz. In jedem Fall werden die Kühlkreisläufe ungeachtet des Luftdurchsatzes durch die Lufttrocknungseinrichtung bei etwa gleichbleibender Leistung betrieben. Aufgrund der niedrigen Temperatur der Verdampferoberfläche scheidet sich dort die in der Luft enthaltene Feuchtigkeit durch Kondensation aus und lagert sich an den Oberflächen der Wärmetauscherlamellen an. Die an der Oberfläche sich sammelnde und anreichernde Kondensatflüssigkeit agglomeriert zu größeren Tropfen, die schwerkraftbedingt entlang den glattflächig gestalteten Wärmetauscherlamellen nach unten in eine Auffangmulde ablaufen und aus dieser über die Kondensatleitung 27 abgeleitet werden können. Die absolute Restfeuchte der so getrockneten Luft liegt bei maximalem Durchsatz von zu trocknender Luft je nach Auslegung der Lufttrocknungseinrichtung und der Lacktrocknungsanlage insgesamt bei einem Wert im Bereich zwischen 1,5 bis 2,5 g/kg, vorzugsweise bei etwa 2 ±0,1 g/kg.

Die so entfeuchtete Luft ist zunächst noch recht kalt. Sie wird in der Lufttrocknungseinrichtung durch die Wärmetauscher-Reihen der Kältemittelkondensatoren 16 des Hauptkühlkreislaufes hindurchgeleitet, in deren Inneres das hindurchgeleitete, verdichtete aber noch Dampfförmige Kältemittel kondensiert wird und auf deren Außenseite die umströmende Luft etwa auf Raumtemperatur erwärmt wird. Dadurch wird die relative Luftfeuchtigkeit abgesenkt und ihre Fähigkeit, Feuchtigkeit aufzunehmen, gesteigert.

Nachdem der frisch applizierte Wasserbasislack seine Feuchtigkeit in dem Trockentunnel anfänglich leichter an die umströmende Luft abgibt, als wenn die Lackierung schon etwas angetrocknet ist, sieht die in Figur 1 dargestellte kontinuierlich betriebene Lacktrocknungsanlage mit einem Trockentunnel zwei aufeinander folgende Trockenstufen mit lufttechnisch getrennten Lufttrocknungseinrichtungen 11 vor. Beim dargestellten Ausführungsbeispiel sind die innerhalb des Trockentunnels aufeinander folgende Trockenstufen untereinander annähernd gleich lang ausgebildet, wodurch sich in beiden Stufen annähernd gleich lange Aufenthaltszeiten für die zu trocknenden Karosserien ergeben. Für beide Stufen wird eine annähernd gleich große Umluft-Zielfeuchte, z.B. der bereits erwähnte Wert von 4 ±0,2 g/kg eingehalten. Jedoch unterscheiden sich die beiden Trocknungsstufen durch die Intensität der Belüftung. In der ersten Trocknungsstufe werden die lackierten Gegenstände schonend, d.h. mit einer geringeren Geschwindigkeit als in der zweiten Trocknungsstufe, beispielsweise mit etwa 2 bis 5 m/s, vorzugsweise etwa 3 m/s zwangskonvektiv mit getrockneter Luft beaufschlagt. In der zweiten Trocknungsstufe trifft die Luft mit etwa der dreifachen Austrittsgeschwindigkeit, vorzugsweise etwa 10 bis 12 m/s auf den bereits angetrockneten und verfestigten Lack auf. Aufgrund der größeren Strömungsintensität der trockenen Luft in der zweiten gegenüber der ersten Stufe werden verbesserte Bedingungen für einen Feuchtigkeitsübergang vom Lack an die Luft geschaffen.

In die zum Trockentunnel führende Zuluftleitung 32 mündet eine Überschußluftleitung 35 ein. Diese ist mit einem Überschußgebläse 36 verbunden, welches über einen Ansaugstutzen 37 Luft aus der Umgebung der Lufttrocknungseinrichtung ansaugt. Dadurch wird bei der kontinuierlich betriebenen und mit einem Trockentunnel versehenen Lacktrocknungsanlage im Trockentunnel laufend ein kleiner Überdruck gegenüber dem Umgebungsluftdruck erzeugt und so ein unkontrollierter Eintritt von Luft aus angrenzenden Behandlungszonen in die Trockenzone des Trockentunnels verhindert. Bezogen auf die insgesamt zirkulierte Luftmenge wird laufend ein Anteil von etwa 1 bis 8 Vol.-%, vorzugsweise etwa 3 Vol.-% an Umgebungsluft zu der in den Trockentunnel insgesamt rezirkulierten Luft zugegeben. Die Überschußluft kann in die Schleusenkammern 14, 14' übertreten und von dort in die Hallenumgebung austreten. Die Hallenluft unterliegt aufgrund der Größe der Halle und aufgrund des Umstandes, daß sie beheizt bzw. kontrolliert belüftet ist, nur sehr geringen Schwankungen in der Temperatur und der Feuchtigkeit. Durch die laufende Zugabe von Überschußluft wird zugleich die in der Lacktrocknungsanlage zirkulierte Luft laufend wenn auch langsam erneuert. Dadurch kommt es nicht zu Anreicherungen von Lösungsmitteldämpfen o.dgl.

Aufgrund der ständigen und intensiven Verwirbelung der zirkulierten Luft in leistungsstarken Gebläsen mit einem mäßigen Wirkungsgrad wird laufend ein nicht unerheblicher Leistungsbetrag in die Luft hineingetragen, der zu einer Erwärmung der Luft führt. Tendenziell würde sich die Luft also bald auf unzweckmäßig hohe Temperaturen erwärmen. Um die zirkulierte Luft dauerhaft auf einem niedrigeren Temperaturniveau im Bereich von etwa 25 bis 35 °C zu stabilisieren, wird hierfür die zugegebene Überschußluft ebenfalls ausgenutzt, indem diese vor ihrer Zugabe zur Umluft auf etwa 5 bis 15 °C, vorzugsweise auf etwa 10 °C gekühlt wird. Zur Abkühlung der eingespeisten Überschußluft ist in der Überschußluftleitung 35 der bereits erwähnte Wärmetauscher, nämlich ein weiterer Kältemittelverdampfer 20' des Nebenkühlkreislaufes angeordnet.

Da ständig aus der Hallenluft, die auch Staubpartikel enthalten kann, neue Luft in den Luftkreislauf eingetragen wird, wird zum Schutz der Lackierung gegen Staubanlagerung die gesamte rezirkulierte Luft vor ihrem Eintritt in den Trockentunnel gefiltert. Zu diesem Zweck ist in der zum Trockentunnel führenden Zuluftleitung 32 ein Luftfilter 34 angeordnet.

Auch aus dem Trockentunnel können Staubpartikel in den Trockenprozeß und in die zirkulierte Luft eingeschleppt werden, die sich an den teilweise nassen Wärmeaustauschflächen der Lufttrocknungseinrichtung 11 anlagern und den Wärmeaustausch beeinträchtigen können. Um dies zu verhindern, wird auch der zu trocknende Anteil der zirkulierten Luft vor seinem Eintritt in die Lufttrocknungseinrichtung gefiltert. Demgemäß ist in der zur Lufttrocknungseinrichtung führenden Abluftleitung ebenfalls ein Luftfilter 33 angeordnet.

## Patentansprüche

1. Vorrichtung zum nicht-thermischen Trocknen eines auf Gegenständen, insbesondere von Kraftfahrzeugkarosserien (2) frisch applizierten Wasserbasislackes,
mit einem die frisch lackierten Gegenstände vorübergehend aufnehmenden Trocknergehäuse (1, 1'), insbesondere einem Trockentunnel,
mit einem feuchtigkeitsbeladene Luft aus dem Trocknergehäuse (1, 1') abführenden und einer Lufttrocknungseinrichtung (11) zuführenden, ein Sauggebläse (6) enthaltenden Abluftstrang,
ferner mit der genannten Lufttrocknungseinrichtung (11), welche mindestens einen eine Kältefalle darstellenden Kältemittelverdampfer (15) und mindestens einen die Luft anwärmenden Kältemittelkondensator (16) enthält, wobei die Lufttrocknungseinrichtung (11) der Umluft die Feuchtigkeit kondensativ entzieht und die Luft auf einen bestimmten Zielwert von absoluter Restfeuchtigkeit - im folgenden "Umluft-Zielfeuchte" genannt - trocknet,
mit einer die getrocknete Luft in das Trocknergehäuse (1, 1') zurückleitenden, ein Zuluftgebläse (31) enthaltenden Zuluftleitung (32),
mit einer vom Abluftstrom noch vor dem Sauggebläse (6) abzweigenden, die Lufttrocknungseinrichtung (11) umgehenden, Luft unbehandelt zum Zuluftgebläse (31) leitenden By-Pass-Leitung (30), wobei die By-Pass-Leitung (30) und die an der Lufttrocknungseinrichtung (11) austretende, die getrocknete Luft führende Leitung sich vor dem Zuluftgebläse (31) vereinigen,
wobei das mit einem drehzahlveränderbaren Antrieb (7) versehene Sauggebläse (6) nur einen variablen, maximal etwa 60 Vol.-% der insgesamt zirkulierten Luft betragenden Anteil der zirkulierten Luft durch die Lufttrocknungseinrichtung (11) hindurch fördert,
und wobei die Lufttrocknungseinrichtung (11) so dimensioniert und ausgelegt ist, dass bei maximaler Feuchtigkeitsbeladung der Abluft und bei maximaler Beaufschlagung der Lufttrocknungseinrichtung (11) die darin behandelte Luft auf einen deutlich geringeren, vorzugsweise den halben Wert der Umluft-Zielfeuchte trockenbar ist,
**gekennzeichnet durch** die Gemeinsamkeit folgender Merkmale:
es ist ein die Meßdaten von einem zuluftseitigen (10) und/ oder die von einem abluftseitigen Feuchtigkeitsfühler (9) verarbeitender Regler (8) vorgesehen, mit dem über die Antriebsdrehzahl des Sauggebläses (6) dessen Förderleistung selbsttätig derart veränderbar ist, dass die gewünschte Umluft-Zielfeuchte zuluftseitig eingehalten werden kann,
der mindestens eine Kältemittelverdampfer (15) und der mindestens eine die Umluft anwärmende Kältemittelkondensator (16) sind Bestandteile eines gemeinsamen Hauptkühlkreislaufs (17,16,15,18), und
es ist ein weiterer Nebenkühlkreislauf (20,22,21,23) vorgesehen, mit einem Kältemittelverdampfer (20) zum Vorkühlen der in die Lufttrocknungseinrichtung (11) einströmenden Luft und einem Kältemittelkondensator (21) zur Abgabe der entzogenen Wärme an unbeteiligte Hallenluft.

2. Vorrichtung nach Anspruch 1,
**dadurch gekennzeichnet, daß**
in der zur Lufttrocknungseinrichtung (11) führenden Abluftleitung ein Luftfilter (33) angeordnet ist.

3. Vorrichtung nach Anspruch 1,
**dadurch gekennzeichnet, daß**
in der zum Trocknergehäuse (1, 1') führenden Zuluftleitung (32) ein Luftfilter (34) angeordnet ist.

4. Vorrichtung nach Anspruch 2,
**dadurch gekennzeichnet, daß**
in die zum Trockentunnel (1, 1') führende Zuluftleitung (32) eine Überschussluftleitung (35) einmündet, die mit einem Umgebungsluft aus der Umgebung der Lufttrocknungseinrichtung (11) ansaugenden Überschussgebläse (36) verbunden ist.

5. Vorrichtung nach Anspruch 1,
**dadurch gekennzeichnet, daß**
in der Überschussluftleitung (35) ein Wärmetauscher (20') zur Abkühlung der darin strömenden Überschussluft angeordnet ist.

6. Vorrichtung nach Anspruch 1,
**dadurch gekennzeichnet, daß**
bei kontinuierlich betriebenen, als Trockentunnel (1, 1') ausgebildete Trocknergehäuse wenigstens zwei aufeinander folgende Trockenstufen mit lufttechnisch getrennten Lufttrocknungseinrichtungen (11) vorgesehen sind.

7. Vorrichtung nach Anspruch 6,
**dadurch gekennzeichnet, daß**
die innerhalb des Trockentunnels (1, 1') aufeinander folgende Trockenstufen untereinander annähernd gleich lang ausgebildet sind.

8. Verfahren zum Betreiben einer Vorrichtung nach dem Ansprüchen 1 bis 7,
**dadurch gekennzeichnet, daß**
die Vorrichtung in einer solchen Weise betrieben wird, dass bei einem höchsten Feuchtigkeitsangebotes und dementsprechend bei einem maximal erforderlichen Anteil von zu trocknender Luft, bei dem die Kondensationsleistung der Lufttrocknungseinrichtung (11) gleichwohl konstant gehalten, d.h. nicht gesteigert wird, die Restfeuchte der getrockneten Luft bei etwa 40 bis 60 %, vorzugsweise bei etwa 50 % der Umluft-Zielfeuchte und dass die Restfeuchte der getrockneten Luft bei weniger hoch erforderlichen Anteilen von zu trocknender Luft darunter liegt, die behandelte Luft dann also stärker getrocknet wird.

9. Verfahren nach Anspruch 8,
**dadurch gekennzeichnet, daß**
der variable Anteil der zu trocknenden Luft durch drehzahlabhängige veränderung der Förderleistung eines entsprechenden Fördergebläses (6) eingestellt wird.

10. Verfahren nach
Anspruch 8,
**dadurch gekennzeichnet, daß**
die luftbeaufschlagten Flächen der Kältefalle (15) im Zustand eines maximal erforderlichen Anteils von zu trocknender Luft auf einer im stationären Zustand gleichbleibenden Temperatur im Bereich von -10 bis -20 °C gehalten sind und bei einem weniger hohen Anteilen von zu trocknender Luft darunter liegen.

11. Verfahren nach
Anspruch 8,
**dadurch gekennzeichnet, daß**
die Umluft-Zielfeuchte im Bereich zwischen 3,0 bis 5,0 g Wasser je kg feuchter Luft liegt, vorzugsweise etwa 4 ±0,2 g/kg beträgt und dass die Restfeuchte der getrockneten Luft des behandelten Teilmengenstromes bei einem maximal erforderlichen Anteil von zu trocknender Luft im Bereich zwischen 1,5 bis 2,5 g/kg, vorzugsweise bei etwa 2 ±0,1 g/kg liegt.

12. Verfahren nach Anspruch 8,
**dadurch gekennzeichnet, daß**
die getrocknete Luft des behandelten Teilmengenstromes mit der Luft des unbehandelten Teilmengenstromes durch das beide Teilmengenströme gemeinsam fördernde Fördergebläse (31) vor der Einspeisung der Zuluft in das Trocknergehäuse (1, 1') vermischt wird.

13. Verfahren nach Anspruch 8,
**dadurch gekennzeichnet, daß**
für beide Stufen eine annähernd gleich große Umluft-Zielfeuchte eingehalten wird.

14. Verfahren nach Anspruch 8,
**dadurch gekennzeichnet, daß**
in beiden Stufen eine annähernd gleich lange Aufenthaltszeit der zu trocknenden Gegenstände (2) eingehalten wird.

15. Verfahren nach Anspruch 8,
**dadurch gekennzeichnet, daß**
die lackierten Gegenstände (2) in der ersten Trocknungsstufe mit einer geringeren Geschwindigkeit zwangskonvektiv mit der getrockneten Luft beaufschlagt werden als in der zweiten Trocknungsstufe.

16. Verfahren nach Anspruch 8,
**dadurch gekennzeichnet, daß**
die Austrittsgeschwindigkeit der getrockneten Luft, mit der lackierten Gegenstände (2) beaufschlagt werden, in der ersten Trocknungsstufe etwa 2 bis 5 m/s, vorzugsweise etwa 3 m/s und in der zweiten Trocknungsstufe etwa den dreifachen Wert, vorzugsweise etwa 10 bis 12 m/s, beträgt.

17. Verfahren nach Anspruch 8,
**dadurch gekennzeichnet, daß**
bei kontinuierlich betriebenen, d.h. einerends beschickten und nach Durchlauf der Gegenstände durch das als Trockentunnel (1, 1') ausgebildete Trocknergehäuse anderends entleerten Trocknungsanlagen zuluftseitig laufend ein Überschuss von Luft gegenüber der abluftseitig entnommenen Luft aufgrund einer Zugabe von Umgebungsluft zu der in den Trockentunnel (1, 1') rezirkulierten Luft zugegeben wird und so ein unkontrollierter Eintritt von Luft aus angrenzenden Behandlungszonen in die Trockenzone des Trockentunnels (1, 1') verhindert und ferner zugleich die darin zirkulierte Luft laufend wenn auch langsam erneuert wird.

18. Verfahren nach Anspruch 17,
**dadurch gekennzeichnet, daß**
- bezogen auf die insgesamt zirkulierte Luftmenge - laufend ein Anteil von etwa 1 bis 8 Vol.-%, vorzugsweise etwa 3 Vol.-% an Umgebungsluft zu der in den Trockentunnel (1, 1') rezirkulierten Luft zugegeben wird.

19. Verfahren nach Anspruch 17,
**dadurch gekennzeichnet, daß**
die Umgebungsluft vor ihrer Zugabe zur Umluft auf etwa 5 bis 15 °C, vorzugsweise auf etwa 10 °C gekühlt wird (Verdampfer 20').

## Claims

1. Device for non-thermally drying a water-based paint freshly applied to objects, in particular vehicle bodies (2),
% with a dryer housing (1, 1') temporarily accommodating the freshly painted objects, in particular a drying tunnel,
% with a discharge air system containing a suction blower (6) discharging moisture-laden air from the dryer housing (1, 1') and delivering it to an air-drying unit (11),
% also having said air-drying unit (11), which contains at least one coolant evaporator (15) constituting a cold trap and at least one coolant condenser (16) which heats the air, which air-cooling unit (11) extracts the moisture from the circulating air by condensation and dries the air to a specific target value of absolute residual moisture - hereafter referred to as "circulating air-target moisture level",
% with an inlet air line (32) containing an inlet blower (31) which returns the dried air to the dryer housing (1, 1'),
% with a bypass line (30) branching off from the discharge air flow at a point before the suction blower (6), bypassing the air-drying unit (11) and delivering air untreated to the inlet air blower (31), which bypass line (30) merges with the line carrying the dried air as it leaves the air-drying unit (11) before the inlet air blower (31),
% which suction blower (6), provided with a speed-variable drive (7), conveys only a variable, maximum proportion of the circulated air amounting to approximately 60 % by volume of the total circulated air through the air-drying unit (11),
% and which air-drying unit (11) is so dimensioned and designed that when the discharge air is charged with a maximum moisture level and the air-drying unit (11) is being operated at maximum rate, the air treated in it can be dried to a significantly lower value, preferably half the value, of the circulating air-target moisture level,
**characterised by** the combination of the following features:
% a controller (8) is provided for processing the measurement data from a moisture sensor (9) at the inlet air end (10) and/or at the discharge air end, by means of which the conveying power of the suction blower (6) can be automatically varied by means of the drive speed so that the desired circulating air-target moisture level can be maintained at the inlet air end,
% the at least one coolant evaporator (15) and the at least one coolant condenser (16) heating the circulating air are component parts of a common main cooling circuit (17, 16, 15, 18) and
% another auxiliary cooling circuit (20, 22, 21, 23) is provided, incorporating a coolant evaporator (20) for pre-cooling the air flowing into the air-drying unit (11) and a coolant condenser (21) for discharging the extracted heat to uninvolved workshop air.

2. Device as claimed in claim 1,
**characterised in that**
an air filter (33) is disposed in the discharge air line leading to the air-drying unit (11).

3. Device as claimed in claim 1 ,
**characterised in that**
an air filter (34) is disposed in the inlet air line (32) leading to the dryer housing (1, 1').

4. Device as claimed in claim 2,
**characterised in that**
a surplus air line (35) opens into the inlet air line (32) leading to the drying tunnel (1, 1'), which is connected to a surplus blower (36) sucking in ambient air from the area around the air-drying unit (11).

5. Device as claimed in claim 1,
**characterised in that**
a heat exchanger (20') is disposed in the surplus air line (35) for cooling the surplus air circulating in it.

6. Device as claimed in claim 1,
**characterised in that**
when the dryer housing in the form of a drying tunnel (1,1') is continuously operated, at least two successive drying stages having air-drying units (11) with separate air systems are provided.

7. Device as claimed in claim 6,
**characterised in that**
the successive drying stages inside the drying tunnel (1,1') are more or less of the same length as each other.

8. Method of operating a device as claimed in claims 1 to 7,
**characterised in that**
the device is operated in such a way that when the incidence of moisture is at a maximum and accordingly a maximum proportion of air has to be dried, but still keeping the condensation power of the air-drying unit (11) constant, i.e. not increasing it, the residual moisture of the dried air is approximately 40 to 60 %, preferably approximately 50 %, of the circulating air-target moisture level and the residual moisture of the dried air lies below this if the proportion of air to be dried is less high, so that the treated air is then dried to a more pronounced degree.

9. Method as claimed in claim 8,
**characterised in that**
the variable proportion of the air to be dried is adjusted by means of a speed-dependent change in the conveying power of an appropriate conveying blower (6).

10. Method as claimed in claim 8,
**characterised in that**
the surfaces of the cold trap (15) to which air is applied are maintained at a constant temperature in the range of from -10 to -20°C, in the stationary state, in the state when it is necessary to dry a maximum proportion of air and below this when a lesser proportion of air has to be dried.

11. Method as claimed in claim 8,
**characterised in that**
the circulating air-target moisture level is in the range of between 3.0 and 5.0 g of water per kg of moist air, preferably approximately 4 ± 0.2 g/kg, and the residual moisture of the dried air of the treated proportional flow when a maximum proportion of air has to be dried is in the range of between 1.5 and 2.5 g/kg, preferably approximately 2 ± 0.1 g/kg.

12. Method as claimed in claim 8,
**characterised in that**
the dried air of the treated proportional flow is mixed with the air of the untreated proportional flow by means of the conveyor blower (31) commonly conveying the two proportional flows before introducing the inlet air into the dryer housing (1, 1').

13. Method as claimed in claim 8,
**characterised in that**
the circulating air-target moisture level is maintained at approximately the same level in both stages.

14. Method as claimed in claim 8,
**characterised in that**
the dwell time of the objects (2) to be dried is maintained at approximately the same length in both stages.

15. Method as claimed in claim 8,
**characterised in that**
the dried air is applied to the painted objects (2) in the first drying stage by forced convection at a lower rate than in the second drying stage.

16. Method as claimed in claim 8,
**characterised in that**
the outlet speed of the dried air applied to the painted objects (2) in the first drying stage is approximately 2 to 5 m/s, preferably approximately 3 m/s and in the second drying stage approximately three times this value, preferably approximately 10 to 12 m/s.

17. Method as claimed in claim 8,
**characterised in that**
as the dryer housing designed as a drying tunnel (1, 1') is operated continuously, i.e. the objects are fed in from one end and fed through and out from the drying plants at the other end, there is a surplus of air at the inlet air end over and above the air extracted at the discharge air end due to the continuous addition of ambient air introduced into the air re-circulated in the drying tunnel (1, 1'), thereby preventing any uncontrolled ingress of air in the drying zone of the drying tunnel (1,1') from adjacent processing zones and at the same time renewing the circulated air continuously, albeit slowly.

18. Method as claimed in claim 17,
**characterised in that**
a proportion of approximately 1 to 8 % by volume, preferably approximately 3 % by volume, of ambient air - relative to the total quantity of circulated air - is added to the air circulated in the drying tunnel (1, 1').

19. Method as claimed in claim 17,
**characterised in that**
the ambient air is cooled (evaporator 20') to approximately 5 to 15°C, preferably to approximately 10°C, before being added to the circulating air.

## Revendications

1. Dispositif servant au séchage non thermique d'une peinture à base d'eau fraîchement appliquée sur des objets, en particulier des carrosseries (2) de véhicules automobiles, comprenant :
- un bâti de séchoir (1, 1') - en particulier un séchoir à tunnel - recevant temporairement les objets fraîchement peints,
- une ligne d'air d'évacuation évacuant du bâti de séchoir (1, 1'), et fournissant à un dispositif de séchage à l'air (11), de l'air chargé en humidité, ladite ligne d'air d'évacuation contenant un ventilateur d'aspiration (6),
- en outre, avec ledit dispositif de séchage à l'air (11), qui comprend au moins un évaporateur d'agent réfrigérant (15) représentant un piège à froid et au moins un condenseur d'agent réfrigérant (16) chauffant l'air, où le dispositif de séchage à l'air (11) évacue, par condensation, l'humidité provenant de l'air de circulation, et sèche l'air à une valeur cible déterminée d'humidité résiduelle absolue appelée par la suite "humidité cible de l'air de circulation",
- une conduite d'air frais (32) faisant repasser l'air séché, dans le bâti de séchoir (1, 1'), et contenant un ventilateur d'air frais (31),
- une conduite de dérivation (30) se ramifiant également en amont du ventilateur d'aspiration (6), par rapport au flux d'air d'évacuation, contournant le dispositif de séchage à l'air (11), acheminant de l'air non traité jusqu'au ventilateur d'air frais (31), où la conduite de dérivation (30) et la conduite acheminant l'air séché sortant du dispositif de séchage à l'air (11) se réunissent en amont du ventilateur d'air frais (31),
où le ventilateur d'aspiration (6) doté d'un entraînement (7) à vitesse variable ne déplace à travers le dispositif de séchage à l'air (11) qu'une proportion variable de l'air circulé, à peu près égale, au maximum, à 60 % en volume de la totalité de l'air circulé, et
où le dispositif de séchage à l'air (11) est dimensionné et conçu de manière telle, qu'en cas de teneur maximale en humidité de l'air d'évacuation et en cas de sollicitation maximale du dispositif de séchage à l'air (11), l'air traité à l'intérieur de ce dispositif peut être séché à une valeur nettement plus faible, de préférence à une valeur égale à la moitié de l'humidité cible de l'air de circulation,
**caractérisé par** le caractère commun des propriétés suivantes :
- il est prévu un régulateur (8) traitant les données de mesure provenant d'un capteur d'humidité placé côté air frais (10) et/ou les données de mesure d'un capteur d'humidité (9) placé côté air d'évacuation, régulateur avec lequel le débit du ventilateur d'aspiration (6) peut être modifié automatiquement par sa vitesse d'entraînement, de manière telle que l'humidité cible souhaitée de l'air de circulation puisse être maintenue côté air frais,
- l'évaporateur d'agent réfrigérant (15), au moins au nombre de un, et le condenseur d'agent réfrigérant (16), au moins au nombre de un, chauffant l'air de circulation, sont des composants d'un circuit de refroidissement principal commun (17, 16, 15, 18), et
- il est prévu un autre circuit de refroidissement secondaire (20, 22, 21, 23) comprenant un évaporateur d'agent réfrigérant (20) servant au prérefroidissement de l'air pénétrant dans le dispositif de séchage à l'air (11) et un condenseur d'agent réfrigérant (21) servant à fournir de la chaleur dissipée, à de l'air circulant dans le hall et non concerné par le processus.

2. Dispositif selon la revendication 1, **caractérisé en ce qu'**un filtre à air (33) est disposé dans la conduite d'air d'évacuation menant au dispositif de séchage à l'air (11).

3. Dispositif selon la revendication 1, **caractérisé en ce qu'**un filtre à air (34) est disposé dans la conduite d'air frais menant au bâti du séchoir (1, 1').

4. Dispositif selon la revendication 2, **caractérisé en ce qu'**une conduite d'air en excédent (35) débouche dans la conduite d'air frais (32) menant au séchoir à tunnel (1, 1'), laquelle conduite d'air en excédent est reliée à un ventilateur d'air en excédent (36) aspirant de l'air ambiant provenant de l'environnement du dispositif de séchage à l'air (11).

5. Dispositif selon la revendication 1, **caractérisé en ce qu'**un échangeur de chaleur (20') servant au refroidissement de l'air en excédent circulant à l'intérieur de l'échangeur d'air est disposé dans la conduite d'air en excédent (35).

6. Dispositif selon la revendication 1, **caractérisé en ce que**, dans le cas d'installations fonctionnant en continu, du type bâti de séchoir configuré comme un séchoir à tunnel, il est prévu au moins deux étages de séchage qui se suivent, comprenant des dispositifs de séchage à l'air (11) séparés du point de vue aéraulique.

7. Dispositif selon la revendication 6, **caractérisé en ce que** les étages de séchage qui se suivent à l'intérieur du séchoir à tunnel (1, 1') sont configurés en étant d'une longueur presque identique.

8. Procédé de fonctionnement d'un dispositif selon les revendications 1 à 7, **caractérisé en ce que** le dispositif est actionné d'une manière telle, que dans le cas d'un apport maximal en humidité et, en conséquence, dans le cas d'une proportion nécessaire maximum d'air à sécher, où la puissance de condensation du dispositif de séchage à l'air (11) est toutefois maintenue constante, c'est-à-dire n'est pas augmentée, l'humidité résiduelle de l'air séché étant comprise entre à peu près 40 % et 60 %, de préférence à peu près égale à 50 % de l'humidité cible de l'air de circulation, et **en ce que** l'humidité résiduelle de l'air séché dans le cas de proportions nécessaires d'air à sécher, moins importantes, est inférieure à cette valeur, l'air traité est alors séché de façon plus puissante.

9. Procédé selon la revendication 8, **caractérisé en ce que** la proportion variable d'air à sécher est réglée par une modification, en fonction de la vitesse, du débit d'un ventilateur de débit d'air correspondant (6).

10. Procédé selon la revendication 8, **caractérisé en ce que** les surfaces du piège à froid (15), sollicitées par l'air, sont maintenues à une température constante, à l'état stationnaire, dans la plage comprise entre -10°C et -20°C, dans l'état d'une proportion nécessaire maximum d'air à sécher, et sont à des températures inférieures dans le cas de proportions d'air à sécher, moins importantes.

11. Procédé selon la revendication 8, **caractérisé en ce que** l'humidité cible de l'air de circulation est dans la plage comprise entre 3,0 g et 5,0 g d'eau par kg, de préférence à peu près égale à 4 ± 0,2 g/kg, et **en ce que** l'humidité résiduelle de l'air séché du flux partiel traité, dans le cas d'une proportion nécessaire maximum d'air à sécher, se situe dans la plage comprise entre 1,5 g/kg et 2,5 g/kg, de préférence en étant à peu près égale à 2 ± 0,1 g/kg.

12. Procédé selon la revendication 8, **caractérisé en ce que** l'air séché du flux partiel traité est mélangé avec l'air du flux partiel non traité, par le ventilateur de débit d'air (31) déplaçant ensemble les deux flux partiels, avant l'introduction de l'air frais dans le bâti de séchoir (1, 1').

13. Procédé selon la revendication 8, **caractérisé en ce qu'**une humidité cible de l'air de circulation est maintenue à un niveau d'importance presque identique pour les deux étages de séchage.

14. Procédé selon la revendication 8, **caractérisé en ce qu'**un temps de séjour des objets (2) à sécher est maintenu en étant d'une longueur presque identique dans les deux étages de séchage.

15. Procédé selon la revendication 8, **caractérisé en ce que** les objets peints (2) dans le premier étage de séchage sont sollicités par l'air séché, de manière convective forcée, à une vitesse plus faible que dans le second étage de séchage.

16. Procédé selon la revendication 8, **caractérisé en ce que** la vitesse de sortie de l'air séché, par laquelle sont sollicités des objets peints (2), est égale, dans le premier étage de séchage, à une valeur comprise entre à peu près 2 m/s et 5 m/s, de préférence à peu près égale à 3 m/s, et, dans le second étage de séchage, est à peu près égale à une valeur triple, de préférence comprise entre à peu près 10 m/s et 12 m/s.

17. Procédé selon la revendication 8, **caractérisé en ce que**, dans le cas d'installations de séchage fonctionnant en continu, c'est-à-dire d'une part des installations de séchage chargées et d'autre part vidées après le parcours des objets traversant le bâti de séchoir configuré comme un séchoir à tunnel (1, 1'), un excédent d'air est fourni en permanence, côté air frais, par rapport à l'air extrait, côté air d'évacuation, cet excédent d'air étant fourni en raison d'un apport d'air ambiant à l'air recirculé dans le séchoir à tunnel (1, 1') et, ainsi, on empêche une entrée non contrôlée d'air dans la zone de séchage du séchoir à tunnel (1, '), cet air provenant de zones de traitement contiguës, et en outre, en même temps, l'air circulé à l'intérieur du séchoir à tunnel est renouvelé en permanence, même si cela se produit lentement.

18. Procédé selon la revendication 17, **caractérisé en ce que** - par rapport à la quantité totale d'air circulé - une proportion comprise entre à peu près 1 % en volume et 8 % en volume, de préférence à peu près égale à 3 % en volume d'air ambiant, est ajoutée en permanence à l'air recirculé dans le séchoir à tunnel (1, 1').

19. Procédé selon la revendication 17, **caractérisé en ce que** l'air ambiant, avant d'être ajouté à l'air de circulation, est refroidi à une température comprise entre à peu près 5°C et 15°C, de préférence à une température à peu près égale à 10°C (évaporateur 20').
